# EUROPÄISCHE PATENTSCHRIFT

(11) **EP 0 895 858 B1**
(45) Veröffentlichungstag und Bekanntmachung des Hinweises auf die Patenterteilung: **13.03.2002**
(21) Anmeldenummer: 98113925.6
(22) Anmeldetag: 24.07.1998
(51) Int. Cl.: B41F 7/36

(54) **Druckturm einer Druckmaschine**
Printing tower of a printing machine
Tour d'impression d'une machine à imprimer

(30) Priorität: 07.08.1997 DE 19734100
(43) Veröffentlichungstag der Anmeldung: 10.02.1999
(73) Patentinhaber: KBA-PLANETA AG, 01445 Radebeul (DE)
(72) Erfinder: Kühn, Roland Dr.-Ing., 01662 Meissen (DE)

(56) Entgegenhaltungen:
- EP-A- 0 668 159
- H. Teschner, Offsetdrucktechnik, Fachschriften-Verlag Fellbach 1989, Abschnitt 10.3.3 Farbwerke

## Beschreibung

Es sind Drucktürme, die einen Druckformzylinder, einen mit einem Druckzylinder zusammenwirkenden Offsetzylinder sowie ein Farb- und ein Feuchtwerk enthalten, bekannt (Teschner, Offsetdrucktechnik, Fachschriften-Verlag Fellbach 1989, Abschnitt 10.3.3 Farbwerke).
Dabei sind die Farbwerke in vielerlei Ausführungsformen bekannt; wobei aber alle Ausführungsformen typische Elemente enthalten, wie ein oberes Farbwerk mit mindestens einem Farbzuführstrang und ein unteres Farbwerk mit mindestens einer Auftragwalzengruppe, die zwei Auftragwalzen und einen diese verbindenden Reibzylinder enthält.
Varianten dieses Farbwerkes sind beispielsweise
- zwei Auftragwalzengruppen,
- zwei Auftragwalzengruppen, die durch eine Verbindungswalze verbunden sind,
- zwei Auftragwalzengruppen, die durch eine Brückengruppe verbunden sind,
- zwei Auftragwalzengruppen, die durch eine Verbindungswalze und eine Brückengruppe miteinander verbunden sind.

Dabei ist es erheblich, ob es sich um einen Druckturm für den Bogen- oder Rollendruck handelt.
Die Feuchtwerke sind ebenfalls in mehreren Varianten ausgeführt, wobei die üblichen Feuchtwerke eine Feuchtauftragwalze, eine vorgeordnete Übertragungswalze und eine in einem Trog umlaufende Duktorwalze enthalten. Über eine Brückenwalze können diese Feuchtwerke mit dem Farbwerk zu einem Farb-/Feuchtwerk verbunden werden. Allen Feuchtwerken ist dabei gemeinsam, dass sie über mindestens eine Feuchtauftragwalze verfügen.
Diese beschriebenen Drucktürme sind zweckgebunden, d.h. nur für den Offsetdruck konzipiert.
Es sind auch Drucktürme für Flexodruckmaschinen mit Aniloxeinfärbung durch die angeführte Literaturstelle bekannt, wobei zum Auftrag von niedrigviskoser Druckfarbe dem Druckformzylinder eine Rasterwalze mit einer Kammerrakeleinrichtung zugeordnet ist.
Dieser Druckturm ist ebenfalls zweckgebunden konzipiert und insbesondere für eine hochwertige Einfärbung der Druckform nicht geeignet.

Aufgabe der Erfindung ist ein Druckturm hoher Variabilität für mehrere Zwecke bei ähnlichem Aufbau und/oder unter teilweise Verwendung bereits vorhandener und/oder durch Austausch vorhandener Mittel gegen andere zweckentsprechende Mittel.

Erfindungsgemäß wird die Aufgabe durch die Patentansprüche gelöst

Durch die erfindungsgemäßen Lösungen wird erreicht, dass vorhandene konventionelle Drucktürme, die in Verbindung mit einem Feuchtwerk zur Einfärbung von Offsetdruckformen dienen, bei teilweiser Nutzung vorhandener Mittel unter Verwendung einiger Zusatzmittel für weitere Zwecke - Anilox-Einfärbung von Offsetdruckformen oder Trockenoffsetdruckformen oder Flexodruckformen-umgerüstet werden können (Umrüstungsvariante) bzw. dass die Ausrüstung von Maschinen mit konventionellen Offsetdrucktürmen oder Flexodrucktürmen oder Trockenoffsetdrucktürmen oder Offsetdrucktürmen, Flexodrucktürmen oder Trockenoffsetdrucktürmen mit Aniloxeinfärbung im Herstellerwerk bei teilweiser Verwendung gleicher Mittel problemlos möglich ist (Ausrüstungsvariante).

Bei der Ausrüstungsvariante wird wiederum zwischen einer ersten Ausrüstungsvariante, bei der der Druckturm für alle genannten Zwecke ausgerüstet ist und bei Einsatz für einen bestimmten Zweck bestimmte Mittel deaktiviert werden und einer zweiten Ausrüstungsvariante, bei der der Druckturm speziell für einen oder mehrere Zwecke ausgerüstet wird, unterschieden.

Bei der Umrüstvariante werden bereits installierte Drucktürme unter Verwendung einiger Zusatzmittel und Deaktivierung nicht benötigter Mittel für die speziellen Zwecke umgerüstet.

Nachfolgend werden die erfindungsgemäßen Lösungen an einem Ausführungsbeispiel näher erläutert.
In den Zeichnungen zeigen
- Fig. 1: Druckturm für konventionellen Offsetdruck,
- Fig. 2: Druckturm für den Druck mit Aniloxeinfärbung 1. Variante (Offsetdruck, Trockenoffset, Flexodruck),
- Fig. 3: Druckturm für den Druck mit Aniloxeinfärbung 2. Variante,
- Fig. 4: Druckturm für den Druck mit Aniloxeinfärbung und Vergleichmäßigung,
- Fig. 5: Druckturm mit Vergleichmäßigung (Direktzuordnung).

Der in Fig. 1 dargestellte Druckturm 1 für den konventionellen Offsetdruck enthält einen Druckformzylinder 2 mit einer Offsetdruckform 3, einen in Wirkverbindung mit dem Druckformzylinder 2 stehenden, üblicherweise mit Gummituch bespannten Offsetzylinder 4, einem Farbwerk 6; 7 und einem Feuchtwerk 15.
Der Offsetzylinder 4 steht mit einem nicht im Druckturm 1 angeordneten Druckzylinder 5 in Wirkverbindung.
Das Farbwerk 6; 7 enthält die zwei Hauptbaugruppen unteres Farbwerk 6 und oberes Farbwerk 7. Das obere Farbwerk 7 enthält einen Farbzuführstrang 8 mit einer Teilerwalze 9 zur Verbindung des oberen Farbwerkes 7 mit dem unteren Farbwerk 6.
Das untere Farbwerk 6 enthält zwei Auftragwalzengruppen 10, bestehend aus jeweils zwei Auftragwalzen 11 und einem diese verbindenden Reibzylinder 12; wobei eine Ausführungsart mit nur einer Auftragwalzengruppe auch möglich ist Die Verbindung zwischen unteren und oberen Farbwerk wird über die Teilerwalze 9 und den Reibzylinder 12 realisiert. Die beiden Auftragwalzengruppen 10 sind entweder über eine deren Auftragwalzen 11 verbindende Verbindungswalze 13 und/oder über eine die Reibzylinder 12 verbindende Brückengruppe 14 mit einer oder einer ungeraden Anzahl von Walzen miteinander verbunden.

Das Feuchtwerk 15 besteht aus einer Feuchtauftragwalze 16, einer vorgeordneten Übertragungswalze 17 und einem dieser vorgeordneten Duktorwalze 18, die in einem Trog 19 umläuft
Nach einer Ausführungsart ist das Feuchtwerk 15 über eine Brückenwalze 20 mit der Auftragwalzengruppe 10 verbindbar (Wirkverbindung Feuchtauftragwalze 16/Brückenwalze 20/Auftragwalze 11).
Als Feuchtwerke können auch Feuchtwerktypen mit anderer Konfiguration verwendet werden.

In den Figuren 2 bis 5 ist der Druckturm für den Druck mit Aniloxeinfärbung - Offsetdruck (bei Offsetdruck ist der Druckformzylinder 2 mit einer Offsetdruckform 3 ausgestattet), Flexodruck (bei Flexodruck ist der Druckformzylinder 2 mit einer Klischeedruckform 24 ausgestattet) und Trockenoffsetdruck (bei Trockenoffsetdruck ist der Druckformzylinder mit einer Trockenoffsetdruckform 23 ausgestattet)-dargestellt, d.h. dieser Druckturm ist auch nutzbar für die Aniloxeinfärbung der Offsetdruckform 3, der Klischeedruckform 24 und der Trockenoffsetdruckform 23.
Zum Farbauftrag (Aniloxeinfärbung) über das Feuchtwerk 15 ist der Feuchtauftragwalze 16 desselben eine Rasterwalze 21 mit Kammerrakel 22 zugeordnet und die Verbindung zwischen der Feuchtauftragwalze 16 und der Übertragungswalze 17 ist unterbrochen (durch einen Zweirichtungspfeil angedeutet) (Fig. 2) oder die Übertragungswalze 17, die Duktorwalze 18 und der Trog 19 sind nicht vorhanden und die Rasterwalze 21 ist in die Lagerstelle der Übertragungswalze 17 eingesetzt (Fig. 3).

Nach einer Ausführungsform ist der Feuchtauftragwalze 16 eine Reiterwalze 25 zugeordnet (Fig.2). Bei dieser Bauform mit Aniloxeinfärbung über das Feuchtwerk 15 ist das untere und obere Farbwerk 6; 7 nicht installiert oder es wird deaktiviert.

Nach einer weiteren Ausführungsform (Fig. 4) wird zur Vergleichmäßigung der vom modifizierten Feuchtwerk aufgetragenen Farbe das untere Farbwerk 6 eines konventionellen Druckturmes 1, wie in Fig. 1 dargestellt, eingesetzt, wobei das untere Farbwerk 6 in den Varianten mit einer oder zwei Auftragwalzengruppen 10 oder mit zwei Auftragwalzengruppen 10, die durch eine Verbindungswalze 13 und/oder Brückengruppe 14 verbunden sind, angewendet werden kann.
Die Reiterwalze 25 kann bei dieser weiteren Ausführungsform dem Feuchtwerk oder dem Feuchtwerk und dem unteren Farbwerk 6, sie fungiert dabei als Brückenwalze 20, zugeordnet werden.
Das obere Farbwerk 7 ist bei dieser weiteren Ausführungsform entweder nicht vorhanden, d.h. der Druckturm ist für spezielle Zwecke ausgerüstet oder wird deaktiviert, d.h. der Druckturm ist für mehrere Zwecke ausgerüstet und es erfolgt bei Einsatz für einen bestimmten Zweck eine Deaktivierung bestimmter Mittel.
Bei der Ausrüstungsvariante des Druckturmes 1 für den konventionellen Offsetdruck ist das untere und obere Farbwerk 6; 7 und das Feuchtwerk 15 vorhanden; für den Offsetdruck, den Trockenoffsetdruck und den Flexodruck mit Aniloxeinfärbung fehlt das obere Farbwerk 7, d.h. dieses wird nicht installiert. Bei Flexodruck ist der Druckformzylinder 2 mit einer Klischeedruckform 24 belegt
Bei der Umrüstungsvariante des Druckturmes 1 ist das obere und untere Farbwerk 6; 7 und das Feuchtwerk 15 für den konventionellen Offsetdruck aktiviert und für den Offsetdruck, den Trockenoffsetdruck und den Flexodruck mit Aniloxeinfärbung ist das obere Farbwerk 7 oder das obere und untere Farbwerk 6; 7 deaktiviert.
Die Deaktivierung des oberen Farbwerkes 7 erfolgt über das Aufheben der Verbindung zwischen Teilerwalze 9 und Reibzylinder 12. Bei Verwendung von Druckformzylinder 2 und Offsetzylinder 4 erfolgt die Farbübertragung auf den zu bedruckenden Bogen indirekt. Ist der Druckformzylinder statt mit einer Druckform mit einer Gummituchbespannung versehen, d.h. fungiert dieser als Auftragzylinder und ist der Offsetzylinder statt mit einer Gummituchbespannung mit einer Druckform belegt, d.h. fungiert dieser als Formzylinder, erfolgt die Farbübertragung auf den zu bedruckenden Bogen direkt.
Die Rasterwalze 21 kann dabei, wie in Fig. 5 dargestellt, dem Auftragzylinder direkt zugeordnet werden, wobei der Rasterwalze eine verreibende Reiterwalze 25 zugeordnet werden kann. Es ist auch die Kombination Rasterwalze 21 dem Auftragzylinder direkt zugeordnet, Verbindung des unteren Farbwerkes 6 mit dem Feuchtwerk 15 über eine Brückenwalze 20 möglich.

Die genannten zweckgebundenen Möglichkeiten der Aus- bzw. Umrüstung der Drucktürme sind in nachfolgender Tabelle zusammengefasst.

| | **aktiv** | **nicht vorhanden bzw. deaktiviert** | **Druckform** |
|---|---|---|---|
| konv. Offsetdruck | oberes Farbwerk 7 unteres Farbwerk 6 Feuchtwerk 15 | - | konv. Offsetdruckform 3 |
| konv. Trockenoffsetdruck | oberes Farbwerk 7 unteres Farbwerk 6 | Feuchtwerk 15 | Trockenoffsetdruckform 23 |
| Offsetdruck, Trockenoffsetdruck, Flexodruck mit Aniloxeinfärbung | Feuchtwerk 15 | oberes Farbwerk 7; unteres Farbwerk 6 | Trockenoffsetdruckform 23 Klischeedruckform 24 Offsetdruckform 3 |
| Offsetdruck, Trockenoffsetdruck, Flexodruck mit Aniloxeinfärbung und Vergleichmäßigung | Feuchtwerk 15 unteres Farbwerk 6 | oberes Farbwerk 7 | Trockenoffsetdruckform 23 Klischeedruckform 24 Offestdruckform 3 |

### Bezugszeichenaufstellung

- 1: Druckturm
- 2: Druckformzylinder
- 3: Offsetdruckform
- 4: Offsetzylinder
- 5: Druckzylinder
- 6;7: Farbwerk
- 6: unteres Farbwerk
- 7: oberes Farbwerk
- 8: Farbzuführstrang
- 9: Teilerwalze
- 10: Auftragwalzengruppe
- 11: Auftragwalze
- 12: Reibzylinder
- 13: Verbindungswalze
- 14: Brückengruppe
- 15: Feuchtwerk
- 16: Feuchtauftragwalze
- 17: Übertragungswalze
- 18: Duktorwalze
- 19: Trog
- 20: Brückenwalze
- 21: Rasterwalze
- 22: Kammerrakel
- 23: Trockenoffsetdruckform
- 24: Klischeedruckform
- 25: Reiterwalze

## Patentansprüche

1. Druckturm einer Druckmaschine mit einem mit einem Druckzylinder (5) zusammenwirkenden Offsetzylinder (4) und einem mit einem Feuchtwerk (15) zusammenwirkenden Druckformzylinder (2), wobei das Feuchtwerk (15) aus einer mit dem Druckformzylinder (2) zusammenwirkenden Feuchtauftragwalze (16), einer vorgeordneten Übertragungswalze (17) und einer der Übertragungswalze vorgeordneten Duktorwalze (18) besteht, **dadurch gekennzeichnet, dass** der Feuchtauftragwalze (16) zum Farbauftrag eine Rasterwalze (21) mit einer Kammerrakel (22) vorgeordnet ist und die Verbindung der Feuchtauftragwalze (16) zur Übertragungswalze (17) unterbrochen ist.

2. Druckturm einer Druckmaschine mit einem mit einem Druckzylinder (5) zusammenwirkenden Offsetzylinder (4) und einem mit einer Feuchtauftragwalze (16) zusammenwirkenden Druckformzylinder (2), **dadurch gekennzeichnet, dass** der Feuchtauftragwalze (16) zum Farbauftrag eine Rasterwalze (21) mit einer Kammerrakel (22) vorgeordnet ist.

3. Druckturm einer Druckmaschine mit einem mit einem Druckzylinder (5) zusammenwirkenden Offsetzylinder (4) und einem mit einem Feuchtwerk (15) zusammenwirkenden Druckformzylinder (2), **dadurch gekennzeichnet, dass** das Feuchtwerk (15) zum Farbauftrag eine dem Druckformzylinder (2) vorgeordnete Rasterwalze (21) mit einer Kammerrakel (22) enthält.

4. Druckturm nach Anspruch 1, 2 oder 3, **dadurch gekennzeichnet, dass** der Druckformzylinder (2) als Auftragzylinder mit einer Gummituchbespannung und der Offsetzylinder (4) als mit einer Form belegter Formzylinder ausgebildet ist.

5. Druckturm nach Anspruch 1 oder 2, **dadurch gekennzeichnet, dass** der Feuchtauftragwalze (16) eine Reiterwalze (25) zugeordnet ist.

6. Druckturm nach Anspruch 1, 2 oder 3, **dadurch gekennzeichnet, dass** dem Druckformzylinder (2) zur Farbvergleichmäßigung ein unteres Farbwerk (6) zugeordnet ist.

7. Druckturm nach Anspruch 6, **dadurch gekennzeichnet, dass** das untere Farbwerk (6) aus mindestens einer Auftragwalzengruppe (10) mit zwei Auftragwalzen (11) und einem die Auftragwalzen verbindenden Reibzylinder (12) besteht.

8. Druckturm nach Anspruch 6, **dadurch gekennzeichnet, dass** das untere Farbwerk (6) aus zwei Auftragwalzengruppen (10) mit je zwei Auftragwalzen (11), einem die Auftragwalzen verbindenden Reibzylinder (12) und einer zwei Auftragwalzen (11) unterschiedlicher Auftragwalzengruppen (10) verbindenden Verbindungswalze (13) besteht.

9. Druckturm nach Anspruch 6, **dadurch gekennzeichnet, dass** das untere Farbwerk (6) aus zwei Auftragwalzengruppen (10) mit je zwei Auftragwalzen (11), einem die Auftragwalzen (11) verbindenden Reibzylinder (12) und einer die zwei Reibzylinder verbindenden Brückengruppe (14) besteht.

10. Druckturm nach Anspruch 9, **dadurch gekennzeichnet, dass** zwei Auftragwalzen (11) unterschiedlicher Auftragwalzengruppen (10) eine Verbindungswalze (13) zugeordnet ist.

11. Druckturm nach Anspruch 1, 2 oder 3 in Verbindung mit Anspruch 6, **dadurch gekennzeichnet, dass** das Feuchtwerk (15) und das untere Farbwerk (6) durch eine Brückenwalze (20) verbunden sind.

12. Druckturm nach Anspruch 3, **dadurch gekennzeichnet, dass** der Rasterwalze (21) eine verreibende Reiterwalze (25) zugeordnet ist.

13. Druckturm nach Anspruch 11, **dadurch gekennzeichnet, dass** die Brückenwalze (20) als verreibende Brückenwalze ausgestattet ist.

## Claims

1. Printing tower of a printing machine with an offset cylinder (4) co-operating with a printing cylinder (5) and a printing forme cylinder (2) co-operating with a moistening mechanism (15), wherein the moistening mechanism (15) consists of a moisture application roller (16) co-operating with the printing forme cylinder (2), an upstream transfer roller (17) and a ductor roller (18) upstream of the transfer roller, **characterised in that**, for inking, a grid roller (21) with a chamber doctor blade (22) is arranged upstream of the moisture application roller (16) and the connection of the moisture application roller (16) to the transfer roller (17) is interrupted.

2. Printing tower of a printing machine with an offset cylinder (4) co-operating with a printing cylinder (5) and a printing forme cylinder (2) co-operating with a moisture application roller (16), **characterised in that**, for inking, a grid roller (21) with a chamber doctor blade (22) is arranged upstream of the moisture application roller (16).

3. Printing tower of a printing machine with an offset cylinder (4) co-operating with a printing cylinder (5) and a printing forme cylinder (2) co-operating with a moistening mechanism (15), **characterised in that** the moistening mechanism comprises, for inking, a grid roller (21), which is arranged upstream of the printing forme cylinder (2), with a chamber doctor blade (22).

4. Printing tower according to claim 1, 2 or 3, **characterised in that** the printing forme cylinder (2) is constructed as an application cylinder with a rubber blanket covering and the offset cylinder (4) is constructed as a forme cylinder covered with a forme.

5. Printing tower according to claim 1 to 2, **characterised in that** the moisture application roller (16) is associated with a rider roller (25).

6. Printing tower according to claim 1, 2 or 3, **characterised in that** a lower inking mechanism (6) for inking uniformity is associated with the printing forme cylinder (2).

7. Printing tower according to claim 6, **characterised in that** the lower inking mechanism (6) consists of at least one application roller group (10) with two application rollers (11) and a distributing cylinder (12) connecting the application rollers.

8. Printing tower according to claim 6, **characterised in that** the lower inking mechanism (16) consists of two application roller groups (10) each with two application rollers (11), a distributing cylinder (12) connecting the application rollers and a connecting roller (13) connecting two application rollers (11) of different application roller groups (10).

9. Printing tower according to claim 6, **characterised in that** the lower inking mechanism (16) consists of two application roller groups (10) each with two application rollers (11), a distributing cylinder (12) connecting the application rollers (11) and a bridge group (14) connecting the two distributing cylinders.

10. Printing tower according to claim 9, **characterised in that** a connecting roller (13) is associated with two application rollers (11) of different application roller groups (10).

11. Printing tower according to claim 1, 2 or 3 in conjunction with claim 6, **characterised in that** the moistening mechanism (15) and the lower inking mechanism (6) are connected by a bridge roller (20).

12. Printing tower according to claim 3, **characterised in that** a spreading rider roller (25) is associated with the grid roller (21).

13. Printing tower according to claim 11, **characterised in that** the bridge roller (20) is equipped as a spreading bridge roller.

## Revendications

1. Unité d'impression pour une machine à imprimer comprenant un cylindre porte-blanchet (4) coopérant avec un cylindre de contre pression (5) et un cylindre porte-plaque (2) coopérant avec un mouilleur (15), composé d'un rouleau mouilleur (16) coopérant avec le cylindre porte-plaque (2), d'un rouleau de transfert (17) en amont et d'un rouleau encreur (18) en amont du rouleau de transfert,
**caractérisé en ce que**
le rouleau mouilleur (16) est précédé d'un rouleau trameur (21) avec une raclette en peigne (22) pour appliquer l'encre
et la liaison entre le rouleau mouilleur (16) et le rouleau de transfert (17) est interrompue.

2. Unité d'impression pour une machine à imprimer comprenant un cylindre porte-blanchet (4) coopérant avec un cylindre de contre-pression (5) et un cylindre porte plaque (2) coopérant avec un rouleau mouilleur (16),
**caractérisée en ce que**
le rouleau mouilleur (16) est précédé, pour l'application de l'encre, d'un rouleau trameur (21) avec une racle en peigne (22).

3. Unité d'impression pour une machine à imprimer comprenant un cylindre porte-blanchet (4) coopérant avec un cylindre de contre-pression (5) et un cylindre porte-plaque (2) coopérant avec un mouilleur (15),
**caractérisée en ce que**
le mouilleur (15) est précédé d'un rouleau trameur (21) avec une racle en forme de peigne (22) en amont du cylindre porte-plaque (2) pour appliquer l'encre.

4. Unité d'impression selon l'une quelconque des revendications 1, 2, 3,
**caractérisée en ce que**
le cylindre porte plaque (2) est réalisé comme rouleau applicateur avec un revêtement en caoutchouc et le cylindre porte-blanchet (4) est réalisé sous la forme d'un cylindre muni d'une matrice.

5. Unité d'impression selon l'une quelconque des revendications 1 ou 2,
**caractérisée en ce que**
le rouleau mouilleur (16) est muni d'un rouleau baladeur (25).

6. Unité d'impression selon l'une quelconque des revendications 1, 2, 3,
**caractérisée en ce que**
le cylindre porte-plaque (2) comporte un encreur (6) inférieur pour régulariser l'encre.

7. Unité d'impression selon la revendication 6,
**caractérisée en ce que**
l'encreur inférieur (6) se compose d'au moins un groupe de rouleaux applicateurs (10) avec deux rouleaux applicateurs (11) et un rouleau frotteur (12) reliant les rouleaux applicateurs.

8. Unité d'impression selon la revendication 6,
**caractérisée en ce que**
l'encreur inférieur (6) est formé de deux groupes de rouleaux applicateurs (10) avec chaque fois deux rouleaux applicateurs (11), un rouleau racleur (12) reliant les rouleaux applicateurs et un cylindre de liaison (13) qui relie l'un des deux rouleaux applicateurs (11) de groupes de rouleaux applicateurs (10), différents.

9. Unité d'impression selon la revendication 6,
**caractérisée en ce que**
l'encreur inférieur (6) se compose de deux groupes de rouleaux applicateurs (10) avec chaque fois deux rouleaux applicateurs (11), un rouleau racleur (12) reliant les rouleaux applicateurs (11) et un groupe de rouleaux enjambeurs (14) reliant les deux rouleaux racleurs.

10. Unité d'impression selon la revendication 9,
**caractérisée par**
deux rouleaux applicateurs (11) de deux groupes de rouleaux applicateurs (10), différents, auxquels est associé un rouleau de liaison (13).

11. Unité d'impression selon l'une quelconque des revendications 1, 2, 3 en combinaison avec la revendication 6,
**caractérisée en ce que**
le mouilleur (15) et l'encreur inférieur (6) sont reliés par un rouleau enjambeur (20).

12. Unité d'impression selon la revendication 3,
**caractérisée en ce que**
le rouleau trameur (21) comporte un rouleau baladeur (25) d'étalement.

13. Unité d'impression selon la revendication 11,
**caractérisée en ce que**
le rouleau enjambeur (20) est réalisé sous la forme d'un rouleau enjambeur effaceur.
